# FASCICULE DE BREVET EUROPEEN

(11) **EP 2 621 818 B1**
(45) Date de publication et mention de la délivrance du brevet: **05.11.2014**
(21) Numéro de dépôt: 11771213.3
(22) Date de dépôt: 30.09.2011
(51) Int. Cl.: B65D 5/48

(54) **FLAN EN MATIERE EN FEUILLE DE CARTON, CROISILLON, PROCEDE ET MACHINE POUR LA REALISATION D'UN TEL CROISILLON OBTENU A PARTIR D'UN TEL FLAN**
ZUSCHNITT AUS EINEM PAPPBOGEN, GEFACHTEILUNG, VERFAHREN UND MASCHINE ZUR HERSTELLUNG EINER DERARTIGEN GEFACHTEILUNG AUS EINEM SOLCHEN ZUSCHNITT
BLANK MADE FROM A CARDBOARD SHEET, PARTITION ASSEMBLY, METHOD AND MACHINE FOR PRODUCING SUCH A PARTITION ASSEMBLY FROM SUCH A BLANK

(30) Priorité: 01.10.2010 FR 1003917
(43) Date de publication de la demande: 07.08.2013
(73) Titulaire: Otor, 92800 Puteaux (FR)
(72) Inventeur: LECHEVALIER, Pascal, F-50160 Saint-Amand (FR); DESERTOT, Didier, F-21560 Arc sur Tille (FR)
(74) Mandataire: Benech, Frédéric
(86) Numéro de dépôt international: PCT/FR2011/000533
(87) Numéro de publication internationale: WO 2012/042132

(56) Documents cités:
- FR-A1- 2 618 312
- FR-A1- 2 766 792
- FR-A1- 2 869 294
- FR-A3- 2 806 063
- GB-A- 2 259 691

## Description

La présente invention concerne un flan en matière en feuille de carton pour la réalisation d'au moins un croisillon destiné à subdiviser un contenant-récipient en plusieurs compartiments, le flan comportant plusieurs volets articulés qui, par pliage, sont susceptibles de former une partie des compartiments.

Elle concerne également un procédé et une machine pour la réalisation de tels croisillons ainsi que les croisillons obtenus.

Elle trouve une application particulièrement importante bien que non exclusive dans le domaine de l'emballage modulable de bouteilles ainsi isolées par de tels croisillons.

Elle est également applicable à tous types de produits qu'ils soient ronds, carrés ou en sachets. Par modulable, on entend le fait de pouvoir, avec le même type de flan, prévoir des groupages de produits de façon modulaire et multiple. Ainsi, avec les mêmes flans accolés et multipliés par deux, trois, quatre, cinq, il est possible de grouper trois, six, douze, quinze bouteilles etc...

On connaît déjà des croisillons constitués de parois croisées selon deux directions orthogonales. Ces croisillons sont réalisés en général à partir de plusieurs flans de carton pourvus de fentes et assemblés pour former les parois des croisillons.

Ils présentent cependant des inconvénients. En effet, il est nécessaire de prévoir au moins deux sortes de flans différents, une pour les parois longitudinales et une autre pour les parois transversales, ce qui complique fabrication et montage. Il est ensuite nécessaire d'assembler les flans entre eux, ce qui présente des inconvénients de coût et de durée de montage.

On connaît également (EP 0 332 538) des flans d'une seule pièce.

Si de tels flans permettent d'éviter certains inconvénients des croisillons en plusieurs pièces, grâce notamment à un système de soufflets, ceux-ci sont source de surépaisseur et d'instabilité dimensionnelle des croisillons, du fait de leur élasticité.

On connaît également un flan d'une seule pièce en matière en feuille qui comporte deux ensembles de volets articulés séparables. Chaque ensemble est susceptible de former une partie des compartiments des croisillons ainsi qu'un panneau intermédiaire, relié aux deux ensembles des volets qui, après séparation, permet de constituer les croisillons.

Un tel flan présente cependant des difficultés de montage et se révèle, ici encore, assez complexe à mettre en oeuvre.

Tous ces flans sont, dès le départ, structurellement conçus et dimensionnés pour un seul nombre de produits à conditionner. En d'autres termes, ils ne sont pas modulables.

On connaît également (FR 2 806 063 ; FR 2 618 312 ; FR 2 869 294 ; GB 2 259 691 ; FR 2 766 792) des croisillons en carton pour caisse de bouteilles. Tous ces croisillons sont également destinés à un nombre de bouteilles déterminé, préalablement établi et sont de montage à imbrications compliquées.

La présente invention vise à fournir un flan, un procédé, une machine et un croisillon répondant mieux que ceux antérieurement connus aux exigences de la pratique, notamment en ce qu'elle va permettre un transport sans dommage dans une caisse en carton ondulé de récipients notamment en verre, et ce de façon modulaire. Avec un même flan selon l'invention, il devient possible d'assurer de façon modulable, la protection de groupements de produits en nombre variable, de deux à quarante-huit produits par exemple.

En d'autres termes, pour un format de flan donné, de section hauteur et géométrie déterminées et ce, que les produits soient de section ronde ou rectangulaire, il est possible d'insérer un ou plusieurs modules de base d'un même type, éventuellement complétés par une surface séparatrice verticale, selon le nombre de produits à regrouper dans la caisse correspondante sélectionnée.

L'invention permet ainsi, pour un format donné de produits de réaliser de très nombreuses combinaisons de groupage différent, en limitant les nombres de références de flan de carton requis.

Par exemple et selon le module de base sélectionné correspondant à deux bouteilles, trois bouteilles, quatre bouteilles, cinq bouteilles ou six bouteilles, il devient possible de prévoir le compte en multiples de ces nombres, en créant respectivement, jusqu'à huit compartiments ou cavités, quinze cavités, vingt cavités, vingt cinq cavités, trente cavités etc....

Grâce à cette notion de modules de base, qui vont ensuite pouvoir être réutilisés les uns à côté des autres, parallèlement ou après retournement, avec ou sans plaque séparatrice, les possibilités de croisillonage de caisses deviennent très nombreuses pour un coût optimisé, compte tenu notamment de cette standardisation.

Dans ce but, la présente invention propose essentiellement un flan en matière en feuille de carton pour la réalisation d'au moins un croisillon destiné à subdiviser un contenant-récipient en plusieurs compartiments, ledit flan comportant plusieurs volets articulés qui, par pliage, sont susceptibles de former une partie des compartiments, caractérisé en ce qu'il comporte au moins un premier jeu de volets, ledit premier jeu comprenant un premier volet rectangulaire ou carré, propre à former le fond du croisillon, relié sur un côté par une première ligne de pliage à un deuxième volet sensiblement carré ou rectangulaire, propre à former une paroi intermédiaire entre deux desdits compartiments, ledit deuxième volet comportant un premier ergot de verrouillage situé à l'extrémité extérieure de son côté adjacent à la première ligne de pliage,
et un troisième volet central relié audit premier volet par une deuxième ligne de pliage adjacente et perpendiculaire à la première ligne de pliage et située du côté correspondant à l'ergot, sensiblement rectangulaire et muni d'une première languette ajourée agencée pour se verrouiller avec le premier ergot pour maintenir le flan en volume afin de réaliser ledit croisillon.

Dans des modes de réalisation avantageux, on a de plus recours à l'une et/ou à l'autre des dispositions suivantes :
- la dimension longitudinale ou longueur l du troisième volet est égale ou supérieure à la somme des longueurs l₁ et l₂ des premier et deuxième volets;
- le premier jeu de volets comporte un quatrième volet relié au premier volet par une troisième ligne de pliage du côté opposé au deuxième volet, ledit quatrième volet étant sensiblement carré ou rectangulaire, propre à former une paroi intermédiaire entre deux desdits compartiments et comportant un deuxième ergot de verrouillage situé à l'extrémité extérieure de son côté adjacent à la troisième ligne de pliage, ledit troisième volet comportant une deuxième languette ajourée agencée pour se verrouiller avec le deuxième ergot pour maintenir le flan en volume afin de réaliser ledit croisillon ;
- la dimension longitudinale ou longueur L du troisième volet est supérieure ou égale à la somme L' des longueurs des premier, deuxième et quatrième volets ;
- la dimension longitudinale ou longueur L du troisième volet est inférieure à la somme L' des longueurs des premier, deuxième et quatrième volets ;
- la dimension transversale hors tout ou largeur l'₂ du deuxième volet est supérieure à celle l'₁ du premier volet ;
- les deuxième, troisième et/ou quatrième volets comportent des bords latéraux comprenant une partie en biais vers le premier volet ;
- le flan comporte au moins un deuxième jeu de volets, identique au premier jeu de volets relié au bord externe du troisième volet du premier jeu par une ligne de jonction sécable ;
- il comporte au moins un troisième jeu de volets identique et relié à un des deux jeux précédents par une ligne de jonction sécable ;
- la où les languettes sont situées sur le bord externe du troisième volet ;
- la où les languettes sont situées à l'intérieur de la surface du troisième volet ;
- les deuxième et quatrième volets comportent chacun sur leur côté opposé respectivement aux première et troisième lignes de pliage une encoche de verrouillage d'une plaque séparatrice lorsque le flan est mis en volume ;
- le troisième volet comporte sur son bord externe du côté opposé au premier volet, une encoche centrale de verrouillage d'une plaque séparatrice lorsque le flan est mis en volume.

L'invention concerne également un ensemble de flans comprenant au moins un flan du type décrit ci-avant avec encoches de verrouillage et comprenant de plus une plaque séparatrice agencée pour coopérer avec lesdites encoches du jeu correspondant.

L'invention propose également un croisillon obtenu avec une quelconque des dispositions de flans prévues ci-dessus. Avantageusement, le croisillon comporte au moins deux jeux de volets tête bêche.

L'invention propose également un procédé de fabrication automatique de croisillons en feuille de carton ondulé pour le compartimentage de boîtes à partir d'au moins une pile de flans identiques du type décrit ci-dessus.

Elle concerne également un procédé de fabrication automatique de croisillons en feuille de carton ondulé selon la revendication 17.

Avantageusement, on constitue simultanément au moins deux modules de croisillon à partir d'au moins deux jeux de volets et on les regroupe pour transfert avant insertion dans la boîte.

Dans un mode de réalisation avantageux, on sépare les deux jeux de volets à partir d'un même flan avant formation des deux modules correspondants.

Egalement avantageusement, on effectue une rotation de 180° d'un ou plusieurs modules avant le transfert.

Dans une autre mode de réalisation avantageux, on déplace les modules par aspiration et par le biais d'un jeu de cames et de poulies.

L'invention propose également une machine permettant la mise en oeuvre du procédé tel que décrit ci-dessus.

Elle propose également une machine de fabrication automatique de croisillons en feuille de carton ondulé selon la revendication 22.

Avantageusement, la machine comporte des moyens de formation simultanée d'au moins deux modules de croisillon à partir d'au moins deux jeux de volets et des moyens de regroupement desdits modules pour transfert avant insertion dans la boîte.

Dans une autre mode de réalisation avantageux, la machine comporte des moyens de séparation par lame des deux jeux de volets à partir d'un même flan avant formation des deux modules correspondants.

Egalement avantageusement, la machine comporte des moyens pour effectuer une rotation de 180° d'un ou plusieurs modules avant le transfert comprenant un mouvement de pivotement du premier module et/ou du second module de façon à amener les faces externes des troisièmes volets en contact l'une avec l'autre.

L'invention sera mieux comprise à la lecture de la description qui suit de modes de réalisation donnés ci-après à titre d'exemples non limitatifs. La description se réfère aux dessins qui l'accompagnent dans lesquels :
La figure 1 montre en vue en plan, un flan selon un premier mode de réalisation de l'invention propre à former deux compartiments.
La figure 2 est une vue en perspective du croisillon ou module de base obtenu avec le flan de la figure 1
La figure 3 est une vue en plan d'un deuxième mode de réalisation de flan selon l'invention, propre à former trois compartiments.
La figure 3A montre un exemple de réalisation de flans à deux jeux de volets selon le mode de réalisation de la figure 3, pour découpe à partir d'une même plaque de carton.
La figure 4 est une vue en perspective du croisillon ou module de base obtenu avec le flan de la figure 3.
Les figures 4A, 4B, 4C et 4D montrent en perspective des assemblages de deux ou trois croisillons selon la figure 4. Les figures 4C et 4D montrent en particulier les assemblages de croisillons par deux, après retournement d'un croisillon pour être placés à l'intérieur d'un emballage à huit côtés.
Les figures 5 et 5A montrent en vue en plan un ensemble de flans selon un mode de réalisation de l'invention, comprenant un flan pour module de base selon un troisième mode de réalisation de l'invention (figure 5) et une plaque séparatrice ou intermédiaire (figure 5A).
La figure 6 est une vue en perspective du flan de la figure 5 une fois monté en module de base.
La figure 6A est une vue en perspective du module de base de la figure 6, après insertion de la plaque intermédiaire de la figure 5A pour former un croisillon de six compartiments.
Les figures 6B, 6C et 6D montrent en perspective la constitution d'un ensemble de deux modules avec plaque intermédiaire telle que décrits en référence à la figure 6A, permettant d'obtenir les croisillons formant les subdivisions en plusieurs compartiments d'une caisse à quatre côtés avant introduction des produits dans la caisse (figure 6C) et après (figure 6D).
La figure 7 montre un quatrième mode de réalisation d'un flan selon l'invention, et la figure 7A d'une plaque intermédiaire pouvant être utilisée avec de tels flans.
Les figures 8 et 8A montrent un ensemble de croisillons obtenus avec les flans des figures 7 et 7A, créant 24 positions de stockage.
Les figures 9, 10 et 11 montrent en vue de dessus schématiquement, différents croisillons selon des modes de réalisation de l'invention, à quatre alvéoles, cinq alvéoles et six alvéoles, avec une plaque séparatrice (figure 9), deux plaques séparatrices (figure 10) et trois plaques séparatrices (figure 11), ce qui dans ce dernier cas de combinaison de modules, permet ici et par exemple le stockage de 36 bouteilles.
Les figures 12A et 12B sont des vues de dessus de plaques de cartons montrant la découpe de flans selon deux modes de réalisation de l'invention par panoplie, à savoir une panoplie de quatre jeux de volets ou modules parallèles (figure 12A) et une panoplie de deux fois deux modules tête bêche (figure 12B).
La figure 13 donne les étapes A à K du procédé de formation de croisillons selon le mode de réalisation de l'invention plus particulièrement décrit ici.
Les figures 14A, 14B, 14C et 14D montrent en perspective latérale, les étapes principales du procédé de la figure 13.
Les figures 15A et 15B montrent deux croisillons obtenus avec des caisses à quatre côtés ou à huit côtés.
La figure 16 est une vue schématique, en plan masse, de dessus, d'une machine selon un mode de réalisation de l'invention.
La figure 17 est une vue en perspective, partielle, d'une partie de la machine selon le mode de réalisation de la figure 16 montrant les moyens de formage des modules.
La figure 18 est une vue en perspective partielle d'une deuxième partie de la machine de la figure 17, montrant les moyens de transfert des flans au-dessus du poste de formage

Dans la suite de la description on utilisera les mêmes numéros de référence pour désigner les mêmes éléments ou des éléments similaires.

La figure 1 montre un flan 1 en matière en feuille de carton, par exemple en carton ondulé de 3 mm d'épaisseur, pour la réalisation du croisillon 2 de la figure 2.

Le flan 1 comprend un premier volet 3 carré, propre à former le fond du croisillon, relié sur un côté par une première ligne de pliage 4 à un deuxième volet 5 sensiblement rectangulaire, propre à former une paroi intermédiaire entre deux compartiments 6.

Le deuxième volet 5 comprend un premier ergot 7 de verrouillage situé à l'extrémité extérieure de son côté 9 adjacent à la première ligne de pliage 4.

Le flan 1 comprend de plus un troisième volet 10 relié en premier volet par une deuxième ligne de pliage 11 adjacente et perpendiculaire à la première, et situé du côté correspondant à l'ergot. Le troisième volet 10 est sensiblement rectangulaire et est muni d'une première languette 12 ajourée par un orifice oblong 13, réalisé dans un évidement rectangulaire 14 pratiqué au centre du bord externe du troisième volet, opposé au premier volet.

La languette 12 est reliée au reste du troisième volet 10 en partie basse de l'évidement 14 par une ligne de pliage 15 sur laquelle l'orifice 13 est en partie à cheval.

L'ergot 7 est quant à lui réalisé sur le côté 9 du deuxième volet 5 situé du côté du troisième volet 10, et constitue l'un des angles d'un évidement 16, par exemple sensiblement carré, formé dans le coin dudit deuxième volet 5.

Cet évidement va permettre l'encastrement de la languette ou plus exactement de son extrémité 17, qui vient également se coincer à sa périphérie supérieure dans une petite encoche 18, formée à l'angle de l'évidement 16 adjacent à l'ergot 7.

Enfin le troisième volet 10 présente une dimension longitudinale ou longueur hors tout l, supérieure à la somme des longueurs l₁ et l₂ des premier et deuxième volets, par exemple d'un dixième de la longueur l.

Le troisième volet 10 comprend des côtés latéraux 19 qui sont en partie haute perpendiculaires à la périphérie externe 20 dudit volet, et en partie basse, c'est-à-dire situé du côté de la ligne de pliage 11, en biais vers ladite ligne de pliage, formant ainsi des angles qui vont permettre de faciliter un encastrement dans l'emballage.

De la même façon, le côté latéral 21 du deuxième volet 5 situé du côté opposé à l'ergot 7 par rapport au volet, est formé d'une première partie 22 perpendiculaire au côté d'extrémité externe 23 du deuxième volet, et une deuxième partie en biais 24 vers la première ligne de pliage 4, qui présente ainsi également une forme en biseau, facilitant ici encore l'introduction pour l'encastrage du croisillon dans la boîte.

Les dimensions respectives de ces différents volets sont pour le troisième volet une longueur hors tout l plus petite à la base par exemple de 0,8l.

Le premier volet est par exemple et quant à lui carré d'une longueur et largeur égale à l₁, le deuxième volet étant pour sa part d'une longueur l₂ égale à la largeur du troisième volet et d'une largeur hors tout la plus grande égale à la moitié de la longueur du troisième volet soit 1/2.

On a représenté sur la figure 3 un flan 25 selon un deuxième mode de réalisation de l'invention propre à former un module croisillon 26 représenté sur la figure 4.

Le flan 25 comprend un volet 27 par exemple rectangulaire propre à former le fond du croisillon 26, relié sur un côté par une première ligne de pliage 4 à un deuxième volet 5 du type décrit en référence à la figure 1.

Il comporte de l'autre côté opposé et symétrique par rapport à un axe central 28 de symétrie transversale du flan, un quatrième volet 29 relié au premier volet 27 par une troisième ligne de pliage 30, ledit quatrième volet étant donc lui aussi sensiblement carré ou rectangulaire comme le deuxième volet 4 et propre à former une deuxième paroi intermédiaire 29 entre deux desdits compartiments 6.

Le quatrième volet 29 comporte une deuxième ergot 31, symétrique du premier ergot 7 du deuxième volet 5 par rapport à l'axe central 28 de symétrie.

Le deuxième ergot 31 de verrouillage est situé à l'extrémité extérieure 32 du côté adjacent 33 à la troisième ligne de pliage 30.

Le flan 25 comporte par ailleurs un troisième volet central 34 sensiblement rectangulaire muni de deux languettes 35 ajourées identiques, du type de la languette 12 décrite en référence à la figure 1, et agencée pour se verrouiller avec les premier et deuxième ergots tout en venant s'encastrer dans les évidements 18,36 des premiers et troisièmes volets afin de réaliser le croisillon 26.

On a représenté sur la figure 3A une plaque de carton ondulé qui va permettre de constituer les flans 25, 25' permettant d'obtenir les croisillons de la figure 4. Sur la figure 4A on a représenté deux croisillons juxtaposés l'un à l'autre 26, 26', le croisillon 26' reposant respectivement sur les bords 21, 37 de l'extrémité des deuxième et quatrième volets 5 et 29 du croisillon 26.

La figure 4B montre quant à elle trois croisillons 26, 26', 26" disposés à la queue leu leu. Le croisillon 26" peut être inversé de façon à présenter des compartiments ouverts 38 vers l'extérieur de part et d'autre.

On a représenté sur la figure 4C deux jeux de croisillons 26, 26', avant le retournement du croisillon 26', en vis-à-vis de deux emballages à huit côtés de type connu. La figure 4D montre quant à elle les croisillons mis en place à l'intérieur des emballages après retournement des croisillons 26', ce qui permet de situer les ouvertures 38 vers l'extérieur, autorisant les coins coupés 40 à épouser la forme des bouteilles en angle (cf. figure 4D).

La figure 5 montre un troisième mode de réalisation d'un flan 42 selon l'invention.

Ici le flan comporte un premier volet 43 rectangulaire relié par une première ligne de pliage 44 à un deuxième volet 45 d'un côté et sur le côté opposé par une troisième ligne de pliage 46 à un quatrième volet 47, ledit quatrième volet étant symétrique du premier volet par rapport à un axe de symétrie 48 du flan, axe perpendiculaire à la dimension transversale des premier, deuxième et quatrième volets.

Le flan 42 comprend de plus un troisième volet principal 49 sensiblement rectangulaire comprenant des bords latéraux 50 dirigés du côté du premier volet, en biais vers les premier volet, le troisième volet principal étant relié audit premier volet par une deuxième ligne de pliage 51 au côté adjacent aux premières et troisièmes lignes de pliage 44 et 46. Le troisième volet principal est d'une longueur hors tout L inférieure à la longueur hors tout L' de la suite des premier, deuxième et quatrième volets.

Chacun des deuxième et quatrième volets est muni d'une encoche 52, symétrique de l'autre par rapport à l'axe central 48, lesdites encoches étant disposées au droit des première et troisième lignes de pliage 44 et 46.

Plus précisément, ces encoches sont formées par un orifice 53 pratiqué dans une languette 54 réalisée dans un évidement par exemple rectangulaire 55 dans le troisième volet. La hauteur à laquelle se trouve cette encoche, lorsque la languette est dressée perpendiculairement au volet 49, correspond à celle des ergots ou crochets 56 appartenant respectivement au premier volet 45 et au quatrième volet 47 situés du côté du troisième volet.

Ces crochets sont agencés pour s'encliquer dans les évidements 53, une fois la languette repliée vers le haut à horizontale.

Plus précisément, les crochets 56 sont formés par un évidement adéquat 57 du carton, à l'angle 58 du volet en carton correspondant, dirigé vers l'extérieur.

Une petite rainure 59 dans le fond de l'évidement permet par ailleurs l'encliquetage et le blocage de l'extrémité 60 de la languette 54 lorsque le croisillon 61 est formé, comme montré en référence à la figure 6.

Dans le mode de réalisation plus particulièrement décrit ici en référence à la figure 5, chacun des premier et quatrième volets comporte de plus une encoche 62 perpendiculaire aux lignes de pliage 44 ou 46, et pratiquée au centre ou sensiblement au centre du côté externe d'extrémité 63 desdits volets, lesdites encoches 62 étant propres à coopérer avec une plaque séparatrice 64 (cf. figure 5A), elle-même munie d'encoches 65 propres à s'insérer dans les encoches 62, lorsque la plaque est mise en place. Les encoches 62, 65 sont par exemple terminées à leur extrémité externe par des ouvertures en V permettant une meilleure introduction et guidage de l'une dans l'autre, avant blocage.

On a représenté sur les figures 6B, 6C et 6D l'utilisation de tels ensembles 61, 64 ; 61', 64', à l'extérieur d'un emballage (figure 6B), à l'intérieur d'un emballage 67 rectangulaire, avant introduction des plaques séparatrices 64, 64', (figure 6C) et après remplissage par des produits 68 qui présentent ici des formes rectangulaires (figure 6D).

Dans les modes de réalisation des figures 6, 6A, 6B, 6C, et 6D, et pour pouvoir avoir des emplacements ouverts du côté des parois internes de la caisse 67, l'ensemble de flans 61, 64 a été retourné pour être mis tête bêche avec l'ensemble de flans 61', 64', comme montré par la flèche 69 sur la figure 6B.

Il s'agît ici d'un exemple de groupage réalisé à partir d'un module de trois alvéoles pour bouteilles rectangulaires, permettant d'obtenir très simplement et instantanément un croisillon de douze alvéoles, grâce à deux plaques séparatrices.

On a représenté sur la figure 7 un autre mode de réalisation d'un flan 70 muni d'un premier volet 71 rectangulaire, d'un deuxième volet et d'un quatrième volet 72 et 73 reliés de part et d'autre au premier volet par des premières et troisièmes lignes de pliage comme décrit ci-avant en référence à la figure 3, et munis d'ergots du type décrit en référence à la même figure sur leurs extrémités 18.

Le troisième volet central 74 comprend quant à lui, de façon similaire au volet 34 de la figure 3,deux languettes 35.

Dans ce mode de réalisation, elles sont séparées sur l'axe central transversal 28 de l'emballage, par une encoche 75, par exemple terminée par une petite fente en forme de petit crochet 76.

Cette petite fente ou coupure située en partie inférieure, à l'extrémité de l'encoche 75, permet un meilleur accrochage de la plaque séparatrice prévue pour compléter le croisillon. Il s'agit par exemple de la plaque 77 de la figure 7A, qui pourrait être utilisée sur une série de cinq ou six croisillons chacun obtenu avec le flan 70 de la figure 7.

Cette plaque séparatrice est quant à elle, munie d'encoches 78 agencées pour coopérer avec les encoches 75 du flan de la figure 7, encoches elles aussi pourvues des coupures en forme de petits crochets 76.

On a représenté sur la figure 8A le résultat du croisillon 79 obtenu avec les différents jeux de flans de la figure 7. Comme montré sur la figure 8 la plaque séparatrice centrale 77, est introduite par le dessus et les rend solidaires les uns avec les autres. L'ensemble peut ensuite être inséré dans un emballage de dimension adéquate.

Les figures 9, 10 et 11 montrent des exemples de groupages réalisables à partir de modules de base tels que décrits ci-avant avec quatre alvéoles (figure 9) cinq alvéoles (figure 10) et six alvéoles (figure 11).

A partir du module 80 correspondant au flan de la figure 7, muni d'une encoche centrale 75, et de la plaque séparatrice 77, on obtient un croisillon de vingt bouteilles rondes, par l'utilisation de cinq modules et d'une plaque séparatrice.

A partir d'un module 81, muni de deux encoches 82 du type d'encoche 75, on obtient un croisillon de trente bouteilles rondes, par exemple avec six modules 81 plus deux plaques séparatrices 77.

Enfin, à partir d'un croisillon 83 muni de trois encoches 84 réparties régulièrement entre les languettes 35 et correspondant aux encoches 82 et 75, on obtient un croisillon 86 de trente six bouteilles rondes, en utilisant ici six modules 83, plus trois plaques séparatrices 77.

On a représenté sur les figures 12A et 12B deux modes de réalisation de plaques 90 et 91 permettant d'obtenir des flans 25, 25' et 25", 25"' du type décrits en référence à la figure 3. Dans un premier cas (plaque 90) les flans sont disposés pour être découpés par une machine de découpe à plat de type connu, par exemple fabriquée par la société Suisse BOBST, à la suite les uns des autres. Dans une deuxième cas (plaque 91)deux de deux flans successifs sont placés tête bêche, de façon symétrique par rapport à un axe de symétrie transversale 92.

Il apparaît que ces dispositions vont permettre d'économiser la consommation de carton.

On a représenté sur les figures 13A à 13K les principales étapes au procédé de fabrication de croisillons à partir de modules au type décrit en référence à la figure 12A. Les flans permettant d'obtenir les modules sont regroupés en panoplies permettant par exemple de découper deux groupes 101 de modules dans un même laize en plaque de carton, lesdits groupes étant reliés entre eux par des points d'attache qui peuvent rompre à la traction ou au cisaillement

Ici, il a par exemple, mais de façon nullement limitative, été choisi de prendre un groupe de quatre modules conformes à la figure 12A. Après séparation des flans livrés en panoplie, chaque flan de carton comportant deux à quatre modules liés entre eux par des points d'attache, par l'intermédiaire de lame métallique 100, on constitue deux groupes 101 de flans, qui sont eux-mêmes séparés entre eux, pour former les quatre lignes de flans 25, 25', 25" et 25"'.

Ceux-ci sont déplacés (flèche 102) sur les éléments de mise en formes ou postes de formation 103 de modules.

Ces éléments de mise en modules sont constitués par plusieurs postes en parallèle, le nombre de postes variant selon le nombre de flans souhaités.

Dans le mode de réalisation de la figure 13, il y a quatre postes de mise en volume. Les premières étapes A et B permettent le dépilage, le découpage de façon connue en elle-même, et le transport 102 vers les postes de formation 103. La séparation des flans, peut se faire pendant le transfert, ou aux postes de formation suivant, (Etape C), par exemple, à la tête de transfert.

L'étape D est l'étape de formation par pistonnage en cavité et/ou remontée verticale des doigts 104 de pliage.

Le flan commence à prendre alors sa configuration repliée.

Une fois les flans en position de croisillons (Etape E), est réalisée l'étape F de verrouillage des languettes 105 par les doigts mobiles 106. Puis lors de l'étape G, il y a retrait des doigts mobiles, les croisillons étant alors constitués et les languettes encastrées dans les ergots en 107.

Dans le mode de réalisation décrit ici, une étape H de rotation (flèche 108) à 180° d'un ou plusieurs modules 25 et 25" est réalisée. Cette étape de rotation est par exemple effectuée par les moyens de préhension par ventouse agencés pour pivoter mécaniquement autour d'un axe de 180°.

Vient ensuite l'étape J. L'objectif ici est de pouvoir obtenir une symétrie du croisillon 109 pour insertion dans les caisses 110 (flèche 111) ce qui permet aussi d'éviter tout risque que la paroi verticale d'extrémité du dernier module vienne buter contre la paroi de la caisse.

Les croisillons sont ensuite introduits dans les caisses 110 pour obtenir les caisses croisillonnées 112 à l'étape K.

De façon à mieux illustrer les étapes importantes du procédé selon l'invention, on les a représentées en perspective et en vue latérale sur les figures 14A à 14D.

Ces étapes importantes correspondent aux étapes C, D, F et J de la figure 13 ci-dessus décrite.

Les flans 25, 25', repris de façon connue par des dispositifs à ventouses sont placés sur les éléments 103 (103') de formage.

Ceux-ci comprennent une partie centrale 113 (113') en forme de puits (cf. figure 14A).

Une pièce 114 en forme de piston munie d'une plaque pousseuse 115 par exemple actionnée pneumatiquement en 116, est alors positionnée sur le fond 27 du flan 25 avec qui il a une forme complémentaire, et/ou plus petite.

La plaque est ici, et par exemple, amovible et peut être changée pour s'adapter aux dimensions du fond 27.

Sur la figure 14B pour former le module, soit les plaques pousseuses sont descendues, soit les doigts latéraux 104 sont remontés, soit les deux, et ce pour former les parois des croisillons en mettant à la verticale les première et quatrième volets latéraux 5 et 29 (5' et 29') et le troisième volet 34, 34'.

En 14C, les languettes 35 sont rabattues (flèche 117) sur les ergots 7, 31 par des doigts de rabattage (non représentés) permettant d'obtenir le croisillon 26, 26'.

Puis l'ensemble 118 de pistonnage/rabattage est désactivée et/ou déplacé pour laisser accès aux moyens 119 de levage, préhension et déplacement des croisillons 26, 26' vers les boîtes à croisillons.

Sur les figures 15A et 15B, on a montré deux modes de réalisation de boîtes avec croisillons selon l'invention.

Dans le premier (figure 15A), on insère les croisillons 120 sans rotation à 180° d'au moins un des modules, (26, 26', 26", 26"') adaptable ainsi à une caisse rectangulaire 121.

Dans le second, (figure 15B), il y a rotation d'au moins un des éléments 26, permettant d'avoir une ouverture 38 de chaque côté du croisillon 122, ce qui peut être tout particulièrement utilisé dans les caisses 123 à coins coupés 121.

On a représenté sur la figure 16 une machine 130 de fabrication automatique de croisillons à partir de feuilles de carton ondulé 91 séparées par lame, pour le compartimentage de boîtes, comprenant des moyens de stockage 131 d'au moins une pile de flans 133.

Il est par ailleurs prévu en 134 un magasin de plaques de séparation verticales 135.

Les flans sont par exemple des flans tels que décrits en référence à la figure 5.

La machine 130 comprend des moyens 136 (schématisés en traits mixtes sur la figure 16) de préhension de type connu en eux mêmes, par exemple par ventouses 137 (cf. figure 18), par aspiration d'au moins un premier jeu de flans 138, des moyens 139 (cf. figure 17) de formation d'un module par pistonnage du premier volet et/ou remontée des doigts 103, 104, autour et/ou dans une cavité 113, relevant les deuxième et troisième quatrième volets.

Ces moyens sont constitués de façon connue.

Les éléments (non représentés) pour verrouiller les ergots dans les languettes en vis-à-vis une fois le plan en volume, comportent par exemple des petits pistons permettant de repousser les languettes en les pliants sur les ergots.

Des moyens 140 de préhension des modules 26, un par un et de transferts pour insertion dans des boîtes (non représentées) en 141 de façon connue en elle-même en suivant le trajet 142, pour évacuation des caisses croisillonées en 143.

La figure 17 montre également schématiquement l'arrivée des flans 25, 25', 25", 25"' par exemple sous forme de plaque 91. Ceux-ci sont positionnés sur les moyens 103 de pistonnage, eux-mêmes disposés sur des rails 144 de guidage permettant de régler latéralement et horizontalement la dimension des pistons et des doigts de rabattage avant évacuation.

La figure 18 montre quant à elle les éléments mécaniques qui viennent se superposer aux moyens pour pistonnage, et en particulier les moyens 138 de préhension des flans, conçus ici encore de façon connu en elle-même, et déplaçables horizontalement en X, Y, Z, pour venir appliquer les flans sur les puits par l'intermédiaire de vérins puis les évacuer vers les caisses une fois formés.

Comme il va de soi et comme il résulte également de ce qui précède, la présente invention n'est pas limitée aux modes de réalisation plus particulièrement décrits. Elle en embrasse au contraire toutes les variantes et notamment celles où les moyens d'accrochage des deuxième et quatrième volets sur le troisième volet sont différents.

## Revendications

1. Flan (1, 25, 42, 70) en matière en feuille de carton pour la réalisation d'au moins un croisillon (2, 26) destiné à subdiviser un contenant-récipient en plusieurs compartiments (6), ledit flan comportant plusieurs volets articulés qui, par pliage, sont susceptibles de former une partie des compartiments, **caractérisé en ce que** il comporte au moins un premier jeu de volets, ledit premier jeu comprenant
un premier volet (3, 27, 43, 71) rectangulaire ou carré, propre à former le fond du croisillon, relié sur un côté par une première ligne de pliage (4, 44)à un deuxième volet (5, 45, 72) sensiblement carré ou rectangulaire, propre à former une paroi intermédiaire entre deux desdits compartiments (6), ledit deuxième volet comportant un premier ergot (7, 56) de verrouillage situé à l'extrémité extérieure de son côté (9) adjacent à la première ligne de pliage (4),
et un troisième volet (10, 34, 47, 74) central relié audit premier volet par une deuxième ligne de pliage (11, 51) adjacente à la première ligne de pliage et située du côté correspondant à l'ergot, sensiblement rectangulaire et muni d'une première languette (12, 35) ajourée agencée pour se verrouiller avec le premier ergot pour maintenir le flan en volume afin de réaliser ledit croisillon.

2. Flan selon la revendication 1, **caractérisé en ce que** la dimension longitudinale ou longueur 1 du troisième volet (10) est égale ou supérieure à la somme des longueurs l₁ et l₂ des premier (3) et deuxième volets (5).

3. Flan (25) selon l'une quelconque des revendications précédentes, **caractérisé en ce que** il comporte un quatrième volet (29, 47, 73) relié au premier volet par une troisième ligne de pliage (30) du côté opposé au deuxième volet (5, 45, 72), ledit quatrième volet étant sensiblement carré ou rectangulaire, propre à former une paroi intermédiaire entre deux desdits compartiments et comportant un deuxième ergot (31, 56) de verrouillage situé à l'extrémité extérieure (32) de son côté adjacent (33) à la troisième ligne de pliage (30), et **en ce que** ledit troisième volet (34) comporte une deuxième languette (35) ajourée agencée pour se verrouiller avec le deuxième ergot (31) pour maintenir le flan en volume afin de réaliser ledit croisillon.

4. Flan selon la revendication 3, **caractérisé en ce que** la dimension longitudinale ou longueur L du troisième volet (74) est inférieure à la somme L' des longueurs des premier, deuxième et troisième volets (71, 72, 73).

5. Flan selon la revendication 3, **caractérisé en ce que** la longueur L du troisième volet (34) est supérieure ou égale à la somme L' des longueurs des premier, deuxième et quatrième volets (27, 5, 29).

6. Flan selon l'une quelconque des revendications précédentes, **caractérisé en ce que** la dimension transversale ou largeur l'₂ du deuxième volet (5, 45, 72) est supérieure hors tout à celle l'₁ du premier volet (3, 43, 71).

7. Flan selon l'une quelconque des revendications précédentes, **caractérisé en ce que** les deuxième, troisième et/ou quatrième volets (5, 29, 45, 47, 72, 73) comportent des bords latéraux comprenant une partie en biais vers le premier volet.

8. Flan selon l'une quelconque des revendications précédentes, **caractérisé en ce qu'**il comporte au moins un deuxième jeu de volets (25', 25"), relié au bord externe du troisième volet du premier jeu par une ligne de jonction sécable.

9. Flan selon la revendication 8, **caractérisé en ce que** il comporte au moins un troisième jeu de volets relié à un des deux jeux précédents par une ligne de jonction sécable.

10. Flan selon l'une quelconque des revendications précédentes, **caractérisé en ce que** la ou les languettes (35) sont situées sur le bord externe du troisième volet.

11. Flan selon l'une quelconque des revendications 1 à 10, **caractérisé en ce que** la ou les languettes sont situées à l'intérieur de la surface du troisième volet (49).

12. Flan selon l'une quelconque des revendications précédentes dépendantes de la 3, **caractérisé en ce que** les deuxième et quatrième volets comportent chacun sur leur côté opposé respectivement aux première et troisième lignes de pliage une encoche (65) de verrouillage d'une plaque séparatrice (64) lorsque le flan est mis en volume.

13. Flan selon l'une quelconque des revendications 1 à 11, **caractérisé en ce que** le troisième volet (74) comporte sur son bord externe du côté opposé au premier volet (71), une encoche (75) centrale de verrouillage d'une plaque séparatrice (77) lorsque le flan est mis en volume.

14. Ensemble de flans comprenant au moins un flan selon l'une quelconque des revendications 12 et 13, **caractérisé en ce que** il comporte de plus au moins une plaque séparatrice (64, 77) agencée pour coopérer avec lesdites encoches des jeux correspondants.

15. Croisillon (26, 26', 26"), **caractérisé en ce qu'**il résulte de la juxtaposition d'au moins deux jeux de volets appartenant à un flan selon l'une quelconque des revendications précédentes.

16. Croisillon selon la revendication 15, **caractérisé en ce que** il comporte au moins deux jeux de volets tête bêche.

17. Procédé de fabrication automatique de croisillons (2, 26, 26', 26", ...) en feuille de carton ondulé, pour le compartimentage de boîtes, à partir d'au moins une pile de flans identiques, chaque flan (1, 25, 42, 70) comprenant plusieurs volets articulés qui, par pliage, sont susceptibles de former une partie des compartiments, **caractérisé en ce que**, le flan comportant au moins un premier jeu de volets, à savoir un premier volet (3, 27, 43, 71) rectangulaire ou carré, relié sur un côté par une première ligne de pliage (4, 44) à un deuxième volet (5, 45, 72) sensiblement carré ou rectangulaire, ledit deuxième volet comportant un premier ergot de verrouillage situé à son extrémité extérieure du côté adjacent à la première ligne de pliage,
un troisième volet (10, 34, 49, 74) central relié audit premier volet par une deuxième ligne de pliage (11, 51) adjacente à la première ligne de pliage et située du côté correspondant à l'ergot, sensiblement rectangulaire et muni d'une première languette (12, 35) ajourée agencée pour se verrouiller avec le premier ergot et d'une deuxième languette de verrouillage (31 ajourée agencée pour se verrouiller avec un deuxième ergot d'un quatrième volet),
et ledit quatrième volet (29, 47, 73) relié audit premier volet par une troisième ligne de pliage adjacente à la deuxième ligne de pliage, sensiblement rectangulaire, comportant ledit deuxième ergot (31, 56) de verrouillage situé à son extrémité extérieure du côté adjacent à la troisième ligne de pliage, procédé dans lequel on forme le fond d'un module du croisillon en pistonnant le premier volet dans une cavité ou en relevant les deuxième, troisième et quatrième volets pour mettre le flan en volume, on verrouille les ergots dans les languettes agencées pour être en vis à vis une fois le flan en volume, formant ainsi ledit module,
on saisit le module et on le transfert pour insertion dans une boîte correspondante.

18. Procédé selon la revendication 17, **caractérisé en ce que** on constitue simultanément au moins deux modules de croisillon à partir d'au moins deux jeux de volets et on les regroupe pour transfert avant insertion dans la boîte.

19. Procédé selon la revendication 18, **caractérisé en ce que** on sépare les deux jeux de volets à partir d'un même flan avant formation des deux modules correspondants.

20. Procédé selon l'une des revendications 18 et 19, **caractérisé en ce que** on effectue une rotation de 180° d'un ou plusieurs modules avant le transfert.

21. Procédé selon l'une quelconque des revendications 17 à 19, **caractérisé en ce que** on déplace les modules par aspiration et par le biais d'un jeu de cames et de poulies.

22. Machine (130) de fabrication automatique de croisillons en feuille de carton ondulé (91), pour le compartimentage de boîtes, comprenant des moyens (131) de stockage d'au moins une pile de flans (133), à savoir une première pile constituée de premiers flans identiques formés chacun par plusieurs volets articulés qui, par pliage, sont susceptibles de former une partie des compartiments,
**caractérisée en ce que** le flan comportant au moins un premier jeu de volets, à savoir
un premier volet sensiblement rectangulaire ou carré, relié sur un côté par une première ligne de pliage à un deuxième volet sensiblement carré ou rectangulaire, ledit deuxième volet comportant un premier ergot de verrouillage situé à l'extrémité extérieure de son côté adjacent à la première ligne de pliage,
un troisième volet central relié audit premier volet par une deuxième ligne de pliage adjacente à la première ligne de pliage et située du côté correspondant à l'ergot, sensiblement rectangulaire et muni d'une première languette (12, 35) ajourée agencée pour se verrouiller avec le premier ergot et d'une deuxième languette de verrouillage ajourée (31) agencée pour se verrouiller avec un deuxième ergot d'un quatrième volet,
et ledit quatrième volet relié audit premier volet par une troisième ligne de pliage adjacente à la deuxième ligne de pliage, sensiblement rectangulaire, comportant ledit deuxième ergot de verrouillage situé à son extrémité extérieure du côté adjacent à la troisième ligne de pliage,
la machine comprend des moyens (136) de préhension par aspiration d'au moins un premier jeu du flan,
des moyens de formation d'un module par pistonnage du premier volet dans une cavité ou en relevant les deuxième, troisième et quatrième volets pour mettre le flan en volume,
des moyens de verrouillage des ergots dans les languettes agencées pour être en vis à vis une fois le flan en volume, formant ainsi ledit module,
des moyens de préhension (140) du module et des moyens de transfert dudit module pour insertion dans une boite correspondante.

23. Machine selon la revendication 22, **caractérisée en ce que** elle comporte des moyens de formation simultanée d'au moins deux modules de croisillon à partir d'au moins deux jeux de volets et des moyens de regroupement desdits modules pour transfert avant insertion dans la boîte.

24. Machine selon la revendication 23, **caractérisée en ce que** elle comporte des moyens de séparation par lame (100) des deux jeux de volets à partir d'un même flan avant formation des deux modules correspondants.

25. Machine selon l'une des revendications 23 et 24, **caractérisée en ce que** elle comporte des moyens pour effectuer une rotation de 180° d'un ou plusieurs modules avant le transfert comprenant un mouvement de pivotement du premier module et/ou du second module de façon à amener les faces externes des troisièmes volets en contact l'une avec l'autre.

## Patentansprüche

1. Zuschnitt (1, 25, 42, 70) aus einem Papp- bzw. Kartonbogenmaterial zur Herstellung mindestens eines Teilungskreuzes (2, 26), das dazu bestimmt ist, ein Behältnis in mehrere Fächer (6) zu unterteilen, wobei der Zuschnitt mehrere angelenkte Flügel aufweist, die durch Umfalten einen Teil der Fächer bilden können, **dadurch gekennzeichnet, dass** er mindestens einen ersten Satz von Flügeln aufweist, wobei der erste Satz Folgendes umfasst:
- einen ersten rechteckigen oder quadratischen Flügel (3, 27, 43, 71), der geeignet ist, den Boden des Teilungskreuzes zu bilden und auf einer Seite über eine erste Faltlinie (4, 44) mit einem zweiten, im Wesentlichen quadratischen oder rechteckigen Flügel (5, 45, 72) verbunden ist, der geeignet ist, eine Zwischenwand zwischen zwei der Fächer (6) zu bilden, wobei der zweite Flügel eine erste Verriegelungsnase (7, 56) aufweist, die am Außenende seiner Seite (9) angeordnet ist, welche an der ersten Faltlinie (4) angrenzt, und
- einen dritten mittigen Flügel (10, 34, 47, 74), der mit dem ersten Flügel über eine zweite Faltlinie (11, 51) verbunden ist, welche an der ersten Faltlinie angrenzt auf der der Nase entsprechenden Seite angeordnet ist, und der im Wesentlichen rechteckig ist und mit einer ersten durchbrochenen Lasche (12, 35) versehen ist, die derart angeordnet ist, dass sie sich mit der ersten Nase verriegelt, um den Zuschnitt aufgerichtet zu halten, um das Teilungskreuz herzustellen.

2. Zuschnitt nach Anspruch 1,
**dadurch gekennzeichnet,**
**dass** die Längsabmessung bzw. Länge l des dritten Flügels (10) gleich oder größer ist als die Summe der Längen l₁ und l₂ des ersten Flügels (3) und des zweiten Flügels (5).

3. Zuschnitt (25) nach einem der vorhergehenden Ansprüche,
**dadurch gekennzeichnet,**
**dass** er einen vierten Flügel (29, 47, 73) aufweist, der über eine dritte Faltlinie (30) auf der dem zweiten Flügel (5, 45, 72) gegenüberliegenden Seite aufweist, wobei der vierte Flügel im Wesentlichen quadratisch oder rechteckig ist, geeignet ist, eine Zwischenwand zwischen zwei der genannten Fächer zu bilden und eine zweite Verriegelungsnase (31, 56) aufweist, die an dem Außenende (32) seiner Seite (33) angeordnet ist, welche an der dritten Faltlinie (30) angrenzt, und dass der dritte Flügel (34) eine zweite durchbrochene Lasche (35) aufweist, die angeordnet ist, um sich mit der zweiten Nase (31) zu verriegeln, um den Zuschnitt aufgerichtet zu halten, um das Teilungskreuz herzustellen.

4. Zuschnitt nach Anspruch 3,
**dadurch gekennzeichnet,**
**dass** die Längsabmessung bzw. Länge L des dritten Flügels (74) kleiner ist als die Summe L' der Längen des ersten, zweiten und dritten Flügels (71, 72, 73).

5. Zuschnitt nach Anspruch 3,
**dadurch gekennzeichnet,**
**dass** die Länge L des dritten Flügels (34) gleich oder größer ist als die Summe L' der Längen des ersten, zweiten und dritten Flügels (27, 5, 29).

6. Zuschnitt nach einem der vorhergehenden Ansprüche,
**dadurch gekennzeichnet,**
**dass** die Querabmessung bzw. Breite l'₂ des zweiten Flügels (5, 45, 72) über alles größer ist als diejenige l'₁ des ersten Flügels (3, 43, 71).

7. Zuschnitt nach einem der vorhergehenden Ansprüche,
**dadurch gekennzeichnet,**
**dass** der zweite, dritte und/oder vierte Flügel (5, 29, 45, 47, 72, 73) Seitenränder mit einem zum ersten Flügel hin schräg verlaufenden Abschnitt aufweisen.

8. Zuschnitt nach einem der vorhergehenden Ansprüche,
**dadurch gekennzeichnet,**
**dass** er mindestens einen zweiten Satz von Flügeln (25', 25") aufweist, der über eine trennbare Verbindungslinie mit dem Außenrand des dritten Flügels des ersten Satzes verbunden ist.

9. Zuschnitt nach Anspruch 8,
**dadurch gekennzeichnet,**
**dass** er mindestens einen dritten Satz von Flügeln aufweist, der über eine trennbare Verbindungslinie mit einem der zwei vorhergehenden Sätze verbunden ist.

10. Zuschnitt nach einem der vorhergehenden Ansprüche,
**dadurch gekennzeichnet,**
**dass** die Lasche(n) (35) am Außenrand des dritten Flügels angeordnet ist/sind.

11. Zuschnitt nach einem der Ansprüche 1 bis 10,
**dadurch gekennzeichnet,**
**dass** die Lasche(n) sich innerhalb der Fläche des dritten Flügels (49) befindet/befinden.

12. Zuschnitt nach einem der vorhergehenden, von Anspruch 3 abhängigen Ansprüche,
**dadurch gekennzeichnet,**
**dass** der zweite und vierte Flügel jeweils auf ihrer der ersten beziehungsweise der dritten Faltlinie gegenüberliegenden Seite eine Raste (65) aufweisen, um eine Trennplatte (64) zu verriegeln, wenn der Zuschnitt aufgerichtet ist.

13. Zuschnitt nach einem der Ansprüche 1 bis 11,
**dadurch gekennzeichnet,**
**dass** der dritte Flügel (74) auf seinem Außenrand auf der dem ersten Flügel (71) gegenüberliegenden Seite eine mittige Raste (75) aufweist, um eine Trennplatte (77) zu verriegeln, wenn der Zuschnitt aufgerichtet ist.

14. Anordnung von Zuschnitten mit mindestens einem Zuschnitt nach einem der Ansprüche 12 und 13,
**dadurch gekennzeichnet,**
**dass** sie ferner mindestens eine Trennplatte (64, 77) aufweist, welche angeordnet ist, um mit den Rasten der entsprechenden Sätze zusammenzuwirken.

15. Teilungskreuz (26, 26', 26"),
**dadurch gekennzeichnet,**
**dass** es sich aus der Aneinanderreihung mindestens zweier Sätze von Flügeln ergibt, die zu einem Zuschnitt nach einem beliebigen der vorhergehenden Ansprüche gehören.

16. Teilungskreuz nach Anspruch 15,
**dadurch gekennzeichnet,**
**dass** es mindestens zwei Sätze antiparallel angeordneter Flügel aufweist.

17. Verfahren zur automatischen Herstellung von Teilungskreuzen (2, 26, 26', 26") aus einem Wellpappbogen für die Unterteilung von Schachteln in Fächer ausgehend von mindestens einem Stapel identischer Zuschnitte, wobei jeder Zuschnitt (1, 25, 42, 70) mehrere angelenkte Flügel aufweist, die durch Umfalten einen Teil der Fächer bilden können,
**dadurch gekennzeichnet,**
**dass** wobei der Zuschnitt mindestens einen ersten Satz von Flügeln aufweist, und zwar einen ersten rechteckigen oder quadratischen Flügel (3, 27, 43, 71), der auf einer Seite über eine erste Faltlinie (4, 44) mit einem zweiten, im Wesentlichen quadratischen oder rechteckigen Flügel (5, 45, 72) verbunden ist,
wobei der zweite Flügel eine erste Verriegelungsnase aufweist, die an seinem Außenende auf der Seite angeordnet ist, welche an der ersten Faltlinie angrenzt, und
wobei ein dritter mittiger Flügel (10, 34, 49, 74) mit dem ersten Flügel über eine zweite Faltlinie (11, 51) verbunden ist, welche an der ersten Faltlinie angrenzt und auf der der Nase entsprechenden Seite angeordnet ist, und der im Wesentlichen rechteckig ist, mit einer ersten durchbrochenen Lasche (12, 35), die derart angeordnet ist, dass sie sich mit der ersten Nase verriegelt, und mit einer zweiten durchbrochenen Verriegelungslasche (31 versehen ist, die angeordnet ist, um sich mit einer zweiten Nase eines vierten Flügels zu verriegeln), und
wobei dieser vierte, im Wesentlichen rechteckige Flügel (29, 47, 73), der mit dem ersten Flügel über eine dritte Faltlinie verbunden ist, welche an der zweiten Faltlinie angrenzt, die zweite Verriegelungsnase (31, 56) aufweist, die an seinem Außenende auf der Seite angeordnet ist, die an der dritten Faltlinie angrenzt,
bei dem der Boden eines Moduls des Teilungskreuzes dadurch gebildet wird, dass der erste Flügel in einen Hohlraum gedrückt wird oder der zweite, dritte und vierte Flügel hochgezogen werden, um den Zuschnitt aufzurichten, die Nasen mit den Laschen verriegelt werden, welche so angeordnet sind, dass sie einander gegenüberliegen, wenn der Zuschnitt aufgerichtet ist, um dadurch das Modul zu bilden,
das Modul ergriffen und verlagert wird, um in eine entsprechende Schachtel eingesetzt zu werden.

18. Verfahren nach Anspruch 17,
**dadurch gekennzeichnet,**
**dass** mindestens zwei Teilungskreuzmodule aus mindestens zwei Sätzen von Flügeln gleichzeitig gebildet werden und sie zusammengefügt werden, um umgesetzt zu werden, bevor sie in die Schachtel eingesetzt werden.

19. Verfahren nach Anspruch 18,
**dadurch gekennzeichnet,**
**dass** die zwei Sätze von Flügeln aus ein und demselben Zuschnitt vor Bildung der zwei entsprechenden Module getrennt werden.

20. Verfahren nach einem der Ansprüche 18 und 19,
**dadurch gekennzeichnet,**
**dass** ein oder mehrere Module vor der Umsetzung um 180° gedreht werden.

21. Verfahren nach einem der Ansprüche 17 bis 19,
**dadurch gekennzeichnet,**
**dass** die Module durch Ansaugen sowie über einen Satz von Kurvenscheiben und Umlenkrollen verlagert werden.

22. Maschine (130) für die automatische Herstellung von Teilungskreuzen aus einem Wellpappbogen (91) für die Unterteilung von Schachteln in Fächer, umfassend Mittel (131), um mindestens einen Stapel von Zuschnitten (133) zu lagern, nämlich einen ersten Stapel, der aus ersten identischen Zuschnitten besteht, die jeweils durch mehrere angelenkte Flügel gebildet sind, die durch Umfalten einen Teil dieser Fächer bilden können,
**dadurch gekennzeichnet,**
**dass** der Zuschnitt mindestens einen ersten Satz von Flügeln aufweist, und zwar
einen ersten, im Wesentlichen rechteckigen oder quadratischen Flügel, der auf einer Seite über eine erste Faltlinie mit einem zweiten, im Wesentlichen quadratischen oder rechteckigen Flügel verbunden ist, wobei der zweite Flügel eine erste Verriegelungsnase aufweist, die an dem Außenende seiner Seite angeordnet ist, welche an der ersten Faltlinie angrenzt,
einen dritten mittigen Flügel, der mit dem ersten Flügel über eine zweite Faltlinie verbunden ist, welche an der ersten Faltlinie angrenzt und auf der der Nase entsprechenden Seite angeordnet ist, und der im Wesentlichen rechteckig ist und mit einer ersten durchbrochenen Lasche (12, 35), die derart angeordnet ist, dass sie sich mit der ersten Nase verriegelt, und mit einer zweiten durchbrochenen Verriegelungslasche (31) versehen ist, die angeordnet ist, um sich mit einer zweiten Nase eines vierten Flügels zu verriegeln, und
den vierten, im Wesentlichen rechteckige Flügel, der mit dem ersten Flügel über eine dritte Faltlinie verbunden ist, welche an der zweiten Faltlinie angrenzt, und der die zweite Verriegelungsnase aufweist, die an seinem Außenende auf der Seite angeordnet ist, die an der dritten Faltlinie angrenzt, dass die Maschine Sauggreifmittel (136) für mindestens einen ersten Satz des Zuschnitts, Mittel zur Bildung eines Moduls durch Drücken des ersten Flügels in einen Hohlraum oder durch Hochziehen des zweiten, dritten und vierten Flügels, um den Zuschnitt aufzurichten, umfasst, Mittel, um die Nasen mit den Laschen zu verriegeln, welche so angeordnet sind, dass sie einander gegenüberliegen, wenn der Zuschnitt aufgerichtet ist, um dadurch das Modul zu bilden,
Greifmittel (140) für das Modul und Mittel für das Umsetzen des Moduls, um es in eine entsprechende Schachtel einzusetzen.

23. Maschine nach Anspruch 22,
**dadurch gekennzeichnet,**
**dass** sie Mittel aufweist, um mindestens zwei Teilungskreuzmodule aus mindestens zwei Sätzen von Flügeln gleichzeitig zu bilden und Mittel, um diese Module zusammenzufügen, um sie umzusetzen, bevor sie in die Schachtel eingesetzt werden.

24. Maschine nach Anspruch 23,
**dadurch gekennzeichnet,**
**dass** sie Mittel aufweist, um die zwei Sätze von Flügeln aus ein und demselben Zuschnitt mit einem Messer (100) vor Bildung der zwei entsprechenden Module zu trennen.

25. Maschine nach einem der Ansprüche 23 und 24,
**dadurch gekennzeichnet,**
**dass** sie Mittel aufweist, um vor der Umsetzung eine 180°-Drehung eines oder mehrerer Module mit Schwenkbewegung des ersten und/oder des zweiten Moduls derart zu veranlassen, dass die Außenflächen der dritten Flügel miteinander in Berührung gebracht werden.

## Claims

1. Blank (1, 25, 42, 70) made of cardboard sheet material for the production of at least one divider (2, 26) for subdividing a container/receptacle into a plurality of compartments (6), said blank having a plurality of articulated sections which through folding are capable of forming a part of the compartments, **characterised in that** it comprises at least one first set of sections, said first set comprising
a first rectangular or square section (3, 27, 43, 71) suitable for forming the bottom of the divider, connected on one side by a first fold line (4, 44) to a second substantially square or rectangular section (5, 45, 72) which is suitable for forming an intermediate wall between two of said compartments (6), said second section having a first locking tab (7, 56) situated at the outer end of its side (9) adjacent to the first fold line (4), and a third central section (10, 34, 47, 74) connected to said first section by a second fold line (11, 51) adjacent to the first fold line and situated on the corresponding side to the tab, which is substantially rectangular and provided with a first pierced tongue (12, 35) arranged to lock with the first tab to keep the blank expanded in order to produce said divider.

2. Blank according to claim 1, **characterised in that** the longitudinal dimension or length 1 of the third section (10) is equal to or greater than the sum of the lengths l₁ and l₂ of the first (3) and second (5) sections.

3. Blank (25) according to any one of the preceding claims, **characterised in that** it comprises a fourth section (29, 47, 73) connected to the first section by a third fold line (30) on the opposite side to the second section (5, 45, 72), said fourth section being substantially square or rectangular, suitable for forming an intermediate wall between two of said compartments and having a second locking tab (31, 56) situated at the outer end (32) of its side (33) adjacent to the third fold line (30), and **in that** said third section (34) has a second pierced tongue (35) arranged to lock with the second tab (31) to keep the blank expanded in order to produce said divider.

4. Blank according to claim 3, **characterised in that** the longitudinal dimension or length L of the third section (74) is less than the sum L' of the lengths of the first, second and third sections (71, 72, 73).

5. Blank according to claim 3, **characterised in that** the length L of the third section (34) is greater than or equal to the sum L' of the lengths of the first, second and fourth sections (27, 5, 29).

6. Blank according to any one of the preceding claims, **characterised in that** the transverse dimension or width l'₂ of the second section (5, 45, 72) is greater overall than that l'₁ of the first section (3, 43, 71).

7. Blank according to any one of the preceding claims, **characterised in that** the second, third and/or fourth sections (5, 29, 45, 47, 72, 73) have lateral edges comprising a part which is angled obliquely towards the first section.

8. Blank according to any one of the preceding claims, **characterised in that** it has at least one second set of sections (25', 25") connected to the outer edge of the third section of the first set by a divisible junction line.

9. Blank according to claim 8, **characterised in that** it has at least one third set of sections connected to one of the two preceding sets by a divisible junction line.

10. Blank according to any one of the preceding claims, **characterised in that** the tongue or tongues (35) are situated on the outer edge of the third section.

11. Blank according to any one of claims 1 to 10, **characterised in that** the tongue or tongues are situated inside the surface of the third section (49).

12. Blank according to any one of the preceding claims dependent on claim 3, **characterised in that** the second and fourth sections each have on their opposite side respectively to the first and the third fold lines a notch (65) for locking a separator plate (64) when the blank is expanded.

13. Blank according to any one of claims 1 to 11, **characterised in that** the third section (74) has on its outer edge on the opposite side to the first section (71), a central notch (75) for locking a separator plate (77) when the blank is expanded.

14. Set of blanks comprising at least one blank according to any one of claims 12 and 13, **characterised in that** it also has at least one separator plate (64, 77) arranged to cooperate with said notches of the corresponding sets.

15. Divider (26, 26', 26"), **characterised in that** it is the result of the juxtaposition of at least two sets of sections belonging to a blank according to any one of the preceding claims.

16. Divider according to claim 15, **characterised in that** it has at least two sets of sections arranged head to foot.

17. Method for automatic production of dividers (2, 26, 26', 26", ...) made of corrugated cardboard sheet, for compartmentalisation of boxes, from at least one stack of identical blanks, each blank (1, 25, 42, 70) comprising a plurality of articulated sections which, through folding, are capable of forming a part of the compartments, **characterised in that**,
the blank having at least a first set of sections, namely a rectangular or square first section (3, 27, 43, 71) connected on one side by a first fold line (4, 44) to a substantially square or rectangular second section (5, 45, 72),
said second section having a first locking tab situated at its outer end on the side adjacent to the first fold line,
a central third section (10, 34, 49, 74) connected to said first section by a second fold line (11, 51) adjacent to the first fold line and situated on the corresponding side to the tab, being substantially rectangular and provided with a first pierced tongue (12, 35) arranged to lock with the first tab and a second pierced locking tongue (31) arranged to lock with a second tab of a fourth section,
and said fourth section (29, 47, 73) connected to said first section by a third fold line adjacent to the second fold line, being substantially rectangular, having said second locking tab (31, 56) situated at its outer end on the side adjacent to the third fold line,
method in which the bottom of a divider module is formed by pushing the first section into a cavity or by lifting the second, third and fourth sections to expand the blank,
the tabs are locked in the tongues arranged to be facing once the blank has been expanded, thus forming said module,
the module is grasped and transferred for insertion into a corresponding box.

18. Method according to claim 17, **characterised in that** at least two divider modules are formed simultaneously from at least two sets of sections and grouped together for transfer prior to insertion in the box.

19. Method according to claim 18, **characterised in that** the two sets of sections are separated from the same blank prior to formation of the corresponding two modules.

20. Method according to any one of claims 18 and 19, **characterised in that** one or more modules are rotated through 180° prior to the transfer.

21. Method according to any one of claims 17 to 19, **characterised in that** the modules are moved through suction and through the intermediary of a set of cams and pulleys.

22. Machine (130) for automatic production of dividers made of corrugated cardboard sheet (91), for compartmentalisation of boxes, comprising means (131) for storage of at least one stack of blanks (133), namely a first stack composed of identical first blanks each formed by a plurality of articulated sections which, through folding, are capable of forming a part of the compartments,
**characterised in that**,
the blank having at least one first set of sections, namely
a substantially rectangular or square first section connected on one side by a first fold line to a substantially square or rectangular second section, said second section having a first locking tab situated at the outer end of its side adjacent to the first fold line,
a central third section connected to said first section by a second fold line adjacent to the first fold line and situated on the corresponding side to the tab, being substantially rectangular and provided with a first pierced tongue (12, 35) arranged to lock with the first tab and a second pierced locking tongue (31) arranged to lock with a second tab of a fourth section,
and said fourth section connected to said first section by a third fold line adjacent to the second fold line, being substantially rectangular, having said second locking tab situated at its outer end on the side adjacent to the third fold line,
the machine comprises means (136) for grasping at least one first set of the blank by suction,
means for forming a module by pushing the first section into a cavity or by lifting the second, third and fourth sections to expand the blank,
means for locking the tabs in the tongues arranged to be facing once the blank has been expanded, thus forming said module,
means (140) for grasping the module and means for transferring said module for insertion into a corresponding box.

23. Machine according to claim 22, **characterised in that** it has means for simultaneously forming at least two divider modules from at least two sets of sections and means for grouping said modules together for transfer prior to insertion in the box.

24. Machine according to claim 23, **characterised in that** it has means for separating the two sets of sections from the same blank with a blade (100) prior to formation of the two corresponding modules.

25. Machine according to one of claims 23 and 24, **characterised in that** it has means for rotation through 180° of one or more modules prior to transfer comprising a pivoting movement of the first module and/or the second module so as to bring the outer faces of the third sections into contact with one another.
